# NEUE EUROPÄISCHE PATENTSCHRIFT

(11) **EP 1 935 823 B2**
(45) Veröffentlichungstag und Bekanntmachung des Hinweises auf die Entscheidung über den Einspruch: **28.06.2017**
(45) Hinweis auf die Patenterteilung: 12.06.2013
(21) Anmeldenummer: 07122657.5
(22) Anmeldetag: 07.12.2007
(51) Int. Cl.: B66B 5/00, B66B 9/00

(54) **Verfahren zum Verhindern eines Auffahrens von zwei im gleichen Schacht einer Aufzugsanlage bewegbaren Aufzugskabinen und entsprechende Aufzugsanlage**
Method for preventing the collision of two lift cabins moving in one shaft and corresponding lift system
Procédé destiné à empêcher les cas où deux cabines d'ascenseur se déplacent dans la même cage d'ascenseur d'une installation d'ascenseur et installation d'ascenseur correspondante

(30) Priorität: 21.12.2006 EP 06126796
(43) Veröffentlichungstag der Anmeldung: 25.06.2008
(73) Patentinhaber: Inventio AG, 6052 Hergiswil (CH)
(72) Erfinder: Kocher, Hans, 6044 Udligenswil (CH)

(56) Entgegenhaltungen:
- EP-A- 1 700 809
- EP-A1- 0 769 469
- EP-A1- 1 329 412
- EP-A1- 1 329 412
- EP-A1- 1 698 580
- EP-A1- 1 700 809
- EP-B1- 1 526 104
- WO-A-2004/043842
- US-A- 1 896 776
- US-A- 1 911 834
- US-A- 1 911 834

## Beschreibung

Die Erfindung betrifft ein Verfahren zum Verhindern eines Auffahrens von zwei im gleichen Schacht einer Aufzugsanlage bewegbaren Aufzugskabinen nach dem Oberbegriff des Anspruchs 1 und eine nach diesem Verfahren betreibbare Aufzugsanlage nach dem Oberbegriff des Anspruchs 5.

Aufzugsanlagen mit mehreren Aufzugskabinen im gleichen Schacht, die auch als Multimobil-Aufzugsanlagen bezeichnet werden, weisen üblicherweise je ein Antriebs- und Bremssystem pro Aufzugskabine auf. Im Weiteren sind solche Aufzugsanlagen mit einem Auffahr-Schutzsystem ausgestattet, durch welche Kollisionen der Aufzugskabinen vermieden werden sollen.

Neben herkömmlichen elektronisch gesteuerten Auffahr-Schutzsystemen wie z.B. in der WO 2004/043 842 ist durch die Europäische Patentanmeldung EP-A-06 120 359 eine Aufzugsanlage mit einem Auffahr-Schutzsystem mit mechanisch auslösbaren, elektro-mechanischen Schaltmechanismen beschrieben worden. Die Offenbarung dieser Europäischen Patentanmeldung ist als integrierender Teil der vorliegenden Anmeldung zu betrachten. Das erwähnte Auffahr-Schutzsystem ist einfach im Aufbau und zuverlässig in seiner Wirkung. Nachteilig ist aber, dass seine Auslösung lediglich bei einer Unterschreitung einer kritischen Minimaldistanz zwischen zwei sich nähernden Aufzugskabinen erfolgt, ohne dass weitere Bremskriterien, wie zum Beispiel die Relativgeschwindigkeit zwischen den Aufzugskabinen oder die momentane Effektivdistanz, jeweils nach Auslösen der Haltebremsen, in Betracht gezogen werden. Insbesondere bei hohen Kabinengeschwindigkeiten und in Notsituationen kann nicht mit letzter Sicherheit gewährleistet werden, dass eine ober- oder unterhalb befindliche weitere Aufzugskabine noch rechtzeitig anhält, um eine Kollision zu vermeiden.

Aufgabe der Erfindung ist nun,
- ein Verfahren vorzuschlagen, um bei einer Multimobil-Aufzugsanlage eine zusätzliche Bremsung auszulösen, wenn sich die Distanz zwischen den Aufzugskabinen trotz des Auslösens von Haltebremsen mittels eines Auffahr-Schutzsystems weiterhin so vermindert, dass ein sofortiger Notstop erforderlich ist;
- eine Multimobil-Aufzugsanlage zu schaffen, die gemäss diesem Verfahren betreibbar ist.

Das Notstop-System soll hierbei möglichst so konzipiert sein, dass es keine Vergrösserung des Schachtquerschnittes bedingt.

Die Lösung der Aufgabe erfolgt
- für das Verfahren durch die Merkmale des Anspruchs 1; und
- für die Aufzugsanlage durch die Merkmale des Anspruchs 5.

Vorteilhafte Ausführungsbeispiele und Weiterbildungen der Erfindung sind durch die jeweiligen abhängigen Patentansprüche umschrieben.

Die neue Aufzugsanlage weist mindestens eine obere Aufzugskabine und eine untere Aufzugskabine auf. Die beiden Aufzugskabinen können sich, im Wesentlichen unabhängig voneinander, in einem gemeinsamen Aufzugsschacht der Aufzugsanlage vertikal auf- und abwärts bewegen.

Die obere Aufzugskabine weist ein erstes Antriebs- und Bremssystem auf, das eine erste Haltebremse (vorzugsweise eine Motorbremse) umfasst. Die untere Kabine weist ein zweites Antriebs- und Bremssystem auf, das eine zweite Haltebremse (vorzugsweise eine Motorbremse) erfasst. Nach der Erfindung sind ausserdem die erste Aufzugskabine mit einer ersten Kabinen(not)bremse und die zweite Aufzugskabine mit einer zweiten Kabinen(not)bremse ausgestattet, deren Funktion weiter unten erklärt wird.

Im Weiteren weist die Aufzugsanlage ein Auffahr-Schutzsystem auf, um Kollisionen zwischen den Aufzugskabinen zu vermeiden. Das Auffahr-Schutzsystem umfasst vorzugsweise einen ersten elektro-mechanischen Schaltmechanismus an der oberen Aufzugskabine, und einen zweiten elektro-mechanischen Schaltmechanismus an der unteren Aufzugskabine, mit welchem ein Abbremsen der oberen Aufzugskabine durch die erste Hattebremse und/oder ein Abbremsen der unteren Aufzugskabine durch die zweite Haltebremse ausgelöst werden kann. Insbesondere aber nicht zwingend können die Aufzugskabinen und das Auffahr-Schutzsystem gemäss der EP-A-060120359 ausgebildet sein.

Nach der Erfindung ist ausserdem ein Notstop-System vorgesehen. Das Notstop-System ist so ausgelegt, dass es nach dem Auslösen der Verzögerung bzw. Bremsung durch die Haltebremsen laufend oder wiederholt den momentanen Bewegungszustand der beiden Aufzugskabinen ermittelt und eine zusätzliche Bremsung einer oder beider bewegten Aufzugskabinen mittels einer zugehörigen Kabinenbremse auslöst, falls dies unter Berücksichtigung des Bewegungszustandes der Aufzugskabinen seinerseits und unter Berücksichtigung von festlegbaren Bremskriterien anderseits notwendig ist.

Der Bewegungszustand der Aufzugskabinen ist unter Anderem und im Wesentlichen eine Funktion ihrer Relativgeschwindigkeit

Bremskriterien können im Prinzip im Voraus festgelegt werden, vorteilhaft wird aber der momentane Bewegungszustand der Aufzugskabinen mit einbezogen.

Weitere Einzelheiten und Vorteile der Erfindung werden im Folgenden an Hand eines Ausführungsbeispiels und mit Bezug auf die Zeichnung beschrieben. Es zeigen:
- Fig. 1: eine Multi-Mobil-Aufzugsanlage gemäss Stand der Technik, in einer stark vereinfachten, schematisierten Darstellung;
- Fig. 2: ein Auffahr-Schutzsystem und ein Notstop-System an einer Multi-Mobil-Aufzugsanlage, in einer stark vereinfachten, schematisierten Darstellung;
- Fig. 3: ein Diagramm zur Darstellung des Verfahrens nach der Erfindung;
- Fig. 4: Details eines besonders bevorzugten Ausführungsbeispiels.

Fig. 1 zeigt eine einfache Aufzugsanlage 10. Solche Aufzugsanlagen sind, wie weiter oben erwähnt, unter dem Begriff Multimobil-Aufzugsanlagen bekannt. Die Aufzugsanlage 10 weist einen Aufzugsschacht 11 auf, in dem sich eine obere Aufzugskabine A1 und eine untere Aufzugskabine A2 vertikal bewegen können. Solange eine kritische Minimaldistanz d(0) zwischen den beiden Aufzugskabinen A1, A2 eingehalten wird, das heisst während eines normalen Betriebes wo der momentane Abstand di grösser ist als die kritische Minimaldistanz d(0), können sich die Aufzugskabinen A1, A2 unabhängig voneinander im Aufzugsschacht 11 bewegen. Die Aufzugsanlage 10 besitzt eine Antriebs-und Bremseinheit, wobei vorzugsweise jede der Auszugskabinen A1, A2 ein eigenes Antriebs- und Bremssystem aufweist.

Die Aufzugsanlage 10 weist ausserdem ein Auffahr-Schutzsystem 20 auf. Das Auffahr-Schutzsystem 20 umfasst einen ersten elektro-mechanischen Schaltmechanismus 21, der in einem unteren Bereich der oberen Aufzugskabine A1 angeordnet ist, und einen zweiten elektro-mechanischen Schaltmechanismus 22, der in einem oberen Bereich der unteren Aufzugskabine A2 angeordnet ist. Die beiden Schaltmechanismen 21, 22 sind vertikalfluchtend übereinander angebracht.

Das Auffahr-Schutzsystem 20 der Aufzugsanlage 10 weist vorzugsweise pro Aufzugskabine A1, A2 einen eigenen Sicherheitskreis auf, bei dem mehrere Sicherheitselemente, wie zum Beispiel Sicherheitskontakte und -schalter, in einer Serienschaltung angeordnet sind. Die entsprechende Aufzugskabine A1 oder A2 kann nur bewegt werden, wenn ihr Sicherheitskreis und damit auch alle in ihm integrierten Sicherheitskontakte geschlossen sind. Der Sicherheitskreis steht mit der Antriebs-und Bremseinheit der Aufzugsanlage 10 bzw. den Antriebs- und Bremssystemen der Aufzugskabinen A1, A2 in Verbindung, um den Fahrbetrieb der entsprechenden Aufzugskabine A1 und/oder A2 zu unterbrechen, falls der Sicherheitskreis durch das Betätigen des entsprechenden elektro-mechanischen Schaltmechanismus 21 und/oder 22 geöffnet wird.

Der erste Schaltmechanismus 21 weist einen Beschwerungskörper 23 mit einem Gewicht G auf, der an einem länglichen, flexiblen Tragelement 24 aufgehängt ist, das seinerseits am unteren Bereich der oberen Aufzugskabine A1 befestigt ist. Die gesamte vertikale Abmessung des Tragelementes 24 und des Beschwerungskörpers 23 entspricht im Wesentlichen der kritischen Distanz d(0), die zwischen den Aufzugskabinen A1, A2 einzuhalten ist.

Der zweite Schaltmechanismus 22 umfasst einen mechanischen Sensor in Form eines Hebels 28 (siehe Fig. 2), der auf einen Kontaktschalter 34 einwirkt.

Im Normalfall, das heisst wenn der Abstand di zwischen den Aufzugskabinen A1 und A2 grösser ist als die kritische Distanz d(0), hängt der Beschwerungskörper 23 frei am Tragelement 24, das durch das Gewicht G des Beschwerungskörpers 23 unter Zugspannung steht und gestreckt gehalten wird.

Wenn sich die Aufzugskabinen A1, A2 so nahe kommen, dass ihr momentaner Abstand di die kritische Distanz d0 unterschreitet, so trifft der Beschwerungskörper 23 auf den Hebel 28 des zweiten elektro-mechanischen Schaltmechanismus 22 auf. Dadurch reduziert sich die Zugkraft, die durch den Beschwerungskörper 23 auf das Tragelement 24 ausgeübt wird, und damit weitgehend die Zugspannung im Tragelement 24.

Durch die beträchtliche Reduktion der Zugspannung im Tragelement 24 wird der Sicherheitskreis der ersten Antriebs- und Bremseinheit der oberen Aufzugskabine A1 geöffnet. Dadurch wird das Abbremsen der oberen Aufzugskabine A1 mittels der ersten Haltebremse (zum Beispiel als Motorbremse ausgelegt) ausgelöst. Durch das Auftreffen des Beschwerungskörpers 23 auf den Hebel 28 wird praktisch zeitgleich auch der Sicherheitskreis der zweiten Antriebs-und Bremseinheit der unteren Aufzugskabine A2 geöffnet. Dadurch wird das Abbremsen der unteren Aufzugskabine A2 mittels der zweiten Haltebremse (zum Beispiel als Motorbremse ausgelegt) ausgelöst.

Das erfindungsgemäss Notstop-System kann aber auch in Aufzugsanlagen 10 eingesetzt werden, deren Auffahr-Schutzsystem anders ausgelegt bzw. deren Haltebremsen in anderer Weise auslösbar sind und/oder die statt mit den erwähnten Sicherheitskreisen mit einem Sicherheitsbus-System ausgerüstet sind.

Nach der Erfindung weist die Aufzugsanlage 10 zusätzlich zum Auffahr-Schutzsystem 20 das Notstop-System auf, durch welches nach der Verzögerung einer oder beider Aufzugskabinen A1, A2 durch eine bzw. beide Haltebremsen eine zusätzliche Verzögerung der bewegten Aufzugskabinen A1 und/oder A2 erreicht werden kann.

Die Auslösung dieser zusätzlichen Verzögerung erfolgt unter Berücksichtigung des momentanen Bewegungszustandes der Aufzugskabinen A1, A2 und auf Grund der Notstop-Kriterien.

Das Notstop-System der Erfindung kann konstruktive Elemente eines Auffahr-Schutzsystem 20 und zusätzliche konstruktive Elemente aufweisen. D.h., dass das Notstop-System in diesem Fall mindestens teilweise in das Auffahr-Schutzsystem 20 integriert ist.

Bei einem erfindungsgemässen Auffahr-Schutzsystem einer Aufzugsanlage 10 gemäss Fig. 2 ist vorgesehen, dass das flexible Tragelement 24 nicht unmittelbar bzw. fix am unteren Bereich der oberen Aufzugskabine A1 oder an einem dort befindlichen Hebel befestigt ist, sondern an einer Rolle 30 angebracht ist. Die Rolle 30 ist ihrerseits am unteren Bereich der oberen Aufzugskabine A1 drehbar befestigt. Diese Befestigung ist in Fig. 2 nicht gezeigt. Die Rolle 30 besitzt einen internen Energiespeicher 31 (oder einen angebauten Energiespeicher 31, wie in Fig. 4 gezeigt), vorzugsweise in Form einer Spiralfeder, die eine Kraft ausübt, welche die Neigung hat, die Rolle 30 so zu drehen (im gezeigten Beispiel würde diese Drehung im Uhrzeigersinn wirken), dass das flexible Tragelement 24 auf die Rolle 30 aufgewickelt wird. Im Normalfall, das heisst wenn der momentane Abstand di zwischen den Aufzugskabinen A1 und A2 grösser ist als die kritische Distanz d0, ist die Rolle 30 gegen Rotation blockiert, und zwar durch die Zugkraft, die das mit dem Gewicht G des Beschwerungskörpers 23 belastete flexible Tragelement 24 ausübt. Das heisst, die Rolle 30 kann wegen dieser Blockierung nicht mittels ihres internen Energiespeichers 31 in Rotation gebracht werden. Sobald eine Verzögerung der Aufzugskabinen A1, A2 durch die Haltebremsen eingeleitet worden ist, weil der momentane Abstand di zwischen den Aufzugskabinen A1 und A2 die kritische Distanz d0 unterschreitet, wird das Notstop-System bzw. sein Kontrollsystem aktiviert. Im vorliegenden Fall geschieht dies durch Auftreffen des Beschwerungskörper 23 auf einen Sensor (z.B. der Hebel 28 in Verbindung mit einem Schalter 34) des Schaltmechanismus 22 der unteren Aufzugskabine A2 auf. Nach dem Auftreffen des Beschwerungskörpers 23 fällt die Zugkraft im flexiblen Tragelement 24 weg, durch welche die Rolle 30 blockiert war. Die Rolle 30 ist nun freigegeben und dreht sich unter dem von ihrem internen Kraftspeicher 31 gelieferten Aufroll-Drehmoment so, dass das flexible Tragelement 24 auf die Rolle 30 aufgewickelt wird. Die Freigabe der Rolle 30 spielt sich praktisch zeitgleich mit der Betätigung der elektro-mechanischen Schaltmechanismen 22 und dem Verzögern der Aufzugskabinen A1, A2 durch deren Haltebremsen ab.
Die Rolle 30 dreht sich nach ihrer Freigabe, und dabei wird derjenige Teil des flexiblen Tragelementes 24 aufgewickelt, welcher im Wesentlichen der Differenz zwischen der kritischen Distanz d0 und dem momentanen Abstand di der Aufzugskabinen A1, A2 entspricht. Hierbei darf aber der Beschwerungskörper 23 nicht nach oben gezogen werden. Das Aufroll-Drehmoment, das vom internen Energiespeicher 31 auf die Rolle 30 ausgeübt wird, muss somit eine Wickelkraft auf das flexible Tragelement 24 ausüben, die geringer ist als das Gewicht G(23) des Beschwerungskörpers 23, aber grösser als das Gewicht G(24) des flexiblen Tragelementes 24, wobei auch die Reibungskräfte zu berücksichtigen sind. Die Rotation der Rolle 30 erlaubt es, den momentanen Bewegungszustand der Aufzugskabinen A1, A2 zu ermitteln, ausgehend von der momentane Winkelgeschwindigkeit ωi, und die momentane Distanzdi zwischen den Aufzugskabinen A1 und A2 zu ermitteln. Sobald die Rolle 30 sich dreht, wird ihre Winkelgeschwindigkeit ωi, die eine Funktion der Zeit ist, durch einen Inkrementalgeber 32 erfasst. Aus dieser Winkelgeschwindigkeit ωi kann dann die momentane Relativgeschwindigkeit vi(rel) der Aufzugskabinen A1, A2 ermittelt werden. Die momentane Distanz di zwischen den Aufzugskabinen A1, A2 kann ebenfalls ermittelt werden, entweder mittels eines Wegmesssensors 35 oder rechnerisch unter Benutzung der momentanen Winkelgeschwindigkeit ωi der Rolle 30. Anschliessend wird unter Berücksichtigung des so ermittelten Bewegungszustandes und der Notstop-Kriterien abgeklärt, ob eine zusätzliche Verzögerung einer oder beider Aufzugskabinen A1, A2 durch deren Kabinenbremsen ausgelöst werden soll.
Wie dies im realisiert werden kann, wird im Folgenden beispielhaft erläutert.
Es werden die folgenden Symbole benutzt:
- d0: kritische Distanz (maximale Detektionsdistanz)
- di: momentane Distanz der Aufzugskabinen A1, A2
- ωi: momentane Winkelgeschwindigkeit der Rolle 30
- vi(rel): momentane Relativgeschwindigkeit der Aufzugskabinen A1, A2
- vi: momentane Geschwindigkeit einer der Aufzugskabinen
- vi(A1): momentane Geschwindigkeit der oberen Aufzugskabine A1
- vi(A2): momentane Geschwindigkeit der unteren Aufzugskabine A2
- a(min): minimal erzielbare Verzögerung bei Notstop
- sₛₜₒₚ(min)I: minimale Stop-Distanz, wenn nur eine Aufzugskabine A1 oder A2 in Bewegung ist (d.h. wenn vi(rel)= vi ist)
- sₛₜₒₚ(min)II: minimale Stop-Distanz, wenn beide Aufzugskabinen A1 und A2 in Bewegung sind (d.h. wenn (v(rel)/2) = vi ist)
Es gelten im Weiteren die folgenden Annahmen bzw. Regeln:

Wenn im Kontext der vorliegenden Beschreibung beide Aufzugskabinen A1 und A2 fahren, so nähern sie sich mit gleichen Geschwindigkeiten vi(A1) = vi(A2), wobei vi(A1) und vi(A2) Absolutwerte sind.

Wenn ein Kontaktschalter 34 des Sicherheitskreises der unteren Aufzugskabine A2 offen und/oder die momentane Distanz di zwischen den Aufzugskabine A1 und A2 geringer ist als die kritische Distanz d0, so erfolgt eine Verzögerung jeder bewegten Aufzugskabine A1, A2 durch Abbremsung mittels deren Haltebremsen.

### Notstop-Kriterien

Ein Notstop bzw. eine Bremsung durch eine oder beide Kabinenbremsen wird, zusätzlich zur Bremsung durch die Haltebremsen, ausgelöst, wenn eines der beiden folgenden Notstop-Kriterien erfüllt ist

Notstop-Kriterium A: Wenn eine Aufzugskabine A1 oder A2 fährt und der momentane Abstand di zwischen den Kabinen A1 und A2 kleineroder gleich der entsprechenden minimalen Stop-Distanz sₛₜₒₚ(min)I ist, so wird Bremsung durch die Kabinenbremse der fahrenden Aufzugskabine A1 oder A2 ausgelöst.

Notstop-Kriterium B: Wenn beide Aufzugskabinen fahren und der momentane Abstand di zwischen den Aufzugskabinen A1 und A2 kleiner oder gleich der entsprechenden minimalen Stop-Distanz sₛₜₒₚ(min)II ist, so wird Abbremsung durch Kabinenbremsen beider Aufzugskabinen A1 und A2 ausgelöst.

Für die Feststellung des Bewegungszustandes und den Vergleich mit den Notstop-Kriterien wird Folgendes erfasst bzw. berechnet:
Durch Messung: Ist eine Kabine nicht in Fahrt?
Durch Berechnungen: Ist Kontakt 34 des Sicherheitskreises der unteren Aufzugskabine A2 offen? $vi \left(A1\right) = vi \left(A2\right) = vi = 0.5 vi \left(rel\right)$ ${s}_{stop} \left(min\right) I = {\left(vi\left(rel\right)\right)}^{2} / \left(2*a\left(min\right)\right)$ ${s}_{stop} \left(min\right) II = {\left(0.5 vi\left(rel\right)\right)}^{2} / \left(2*a\left(min\right)\right)$

Fig. 3 zeigt ein Diagramm, mit welchem der Ablauf des gesamten Bremsverfahrens mit Einsatz sowohl der Hattebremsen als auch der Kabinenbremsen beispielhaft erläutert wird.

Feld F1 zeigt gemessene bzw. zur Verfügung stehende Werte, nämlich

vi(rel); di; vi(1); vi(2); Stellung des Kontaktes 34; Nachdem diese Werte zur Verfügung stehen, erfolgt Frage Q1. Mit Frage Q1 wird festgestellt, ob der Kontakt 34 offen und/oder di<d0 sei.

Wird Frage Q1 mit nein N beantwortet, so ist offensichtlich keinerlei Bremsung, weder durch die Haltebremsen noch durch die Kabinenbremsen, erforderlich.

Wird Frage Q1 mit ja J beantwortet, so erfolgt gemäss Feld F2 die Auslösung der Haltebremsen, das heisst, das Notstop-System wird nicht veranlasst, eine zusätzliche Bremsung durch die Kabinenbremsen auszulösen.

Dann wird mit Frage Q2 festgestellt, ob beide Aufzugskabinen in Bewegung sind.

Wird Frage Q2 mit nein N beantwortet, ist also nur eine der Aufzugskabinen in Bewegung, so wird Frage Q3 gestellt.

Mit Frage Q3 wird festgestellt, ob di gleich oder sogar kleiner als sₛₜₒₚ(min)I sei.

Wird Frage Q3 mit ja J beantwortet, ist also die minimale Stop-Distanz für diesen Fall erreicht oder unterschritten, so erfolgt gemäss Feld F3 für einen Not-Stop eine zusätzliche Abbremsung durch die entsprechende Kabinenbremse.

Wird Frage Q3 mit nein N beantwortet, so erfolgt eine weitere Frage, Q4.

Mit Frage Q4 wird abgeklärt, ob die Relativgeschwindigkeit der Aufzugskabinen null sei.

Wird Frage Q4 mit ja J beantwortet, so kann dies nur bedeuten, dass jetzt beide Kabinen nicht mehr in Bewegung sind. Denn gemäss Feld F2 sind die Haltebremsen ausgelöst und gemäss Antwort nein N auf Frage Q2 ist nur eine Aufzugskabine A1 oder A2 in Bewegung. Gemäss Feld F4 istdann keine weitere Bremsung durch Kabinenbremsen-Einsatz erforderlich, da offensichtlich die Bremswirkung der Haltebremse genügt hat.

Wird Frage Q4 mit nein N beantwortet, so wird erneut Frage Q2 gestellt.

Wird Frage Q2 mit ja J beantwortet, sind also beide Aufzugskabinen A1 und A2 in Bewegung, so wird anschliessend Frage Q5 gestellt.

Mit Frage Q5 wird abgeklärt, ob di gleich oder sogar kleiner ist als Sₛₜₒₚ(min)II.

Wird Frage Q5 mit nein N beantwortet, so wird zur weiteren Abklärung Frage Q4 gestellt, das heisst es wird mit Frage Q4 abgeklärt, ob die Relativgeschwindigkeit vi(rel) der Aufzugskabinen A1, A2 null sei. Ist dies der Fall, so ist gemäss Feld F4 keine zusätzliche Bremsung mit Kabinenbremsen notwendig.

Wird hingegen Frage Q5 mit ja J beantwortet, so erfolgt gemäss Feld F3 für einen Not-Stop eine zusätzliche Abbremsung durch die Kabinenbremsen.

Falls mehr als zwei Aufzugskabinen im gleichen Aufzugsschacht 11 verkehren, so kann auch zwischen diesen Aufzugskabinen ein entsprechendes Notstop-System eingerichtet werden.

In Fig. 4 ist eine gegenwärtig besonders bevorzugte Ausführungsform eines wesentlichen Teils des Notstop-Systems 21 gezeigt Zu erkennen ist die Rolle 30, auf die sich das Tragmittel 24 aufwickelt, wenn es nicht durch die Gewichtskraft des daran hängenden Beschwerungskörpers 23 belastet ist. Auf derselben Welle 42 wie die Rolle 30 sitzt ein Federabtrieb 31, der hier auch als Energiespeicher bezeichnetwird. Über eine Kupplung 40 ist ein Inkrementalgeber 32 angebaut. Die Verbindung erfolgt über einen Adapter 41.

## Patentansprüche

1. Verfahren zum Verhindern eines Auffahrens von zwei Aufzugskabinen (A1, A2) einer Aufzugsanlage (10), welche sich in einem gemeinsamen Schacht (11) im Wesentlichen unabhängig voneinander bewegen, wobei ein Auffahr-Schutzsystem (20) eine Verzögerung jeder bewegten Aufzugskabine (A1, A2) durch eine Haltebremse auslöst, wenn eine Effektivdistanz (di) zwischen den Aufzugskabinen (A1, A2) eine kritische Minimaldistanz (dk) unterschreitet, wobeinach dem Auslösen der Haltebremse ein Notstop-System (21)
- mittels eines Kontrollsystems momentane Bewegungszustände der Aufzugskabinen (A1, A2) ermittelt, und
- mittels den Aufzugskabinen (A1, A2) zugeordneten Kabinenbremsen eine zusätzliche Verzögerung einer oder beider Aufzugskabinen (A1, A2) auslöst, wenn ihr Bewegungszustand bestimmbare Notstop-Kriterien erfüllt,
**dadurch gekennzeichnet, dass**
das Kontrollsystem zum Ermitteln der momentanen Bewegungszustände der Aufzugskabinen (A1, A2) wiederholt
- die momentane Relativgeschwindigkeit (vi(rel)) der Aufzugskabinen (A1, A2) erfasst,
- unter Berücksichtigung der momentanen Relativgeschwindigkeit (vi(rel))
∘ die momentane Effektivdistanz (di) zwischen den Aufzugskabinen (A1, A2) ermittelt, und
∘ als Notstop-Kriterien eine momentane Minimal-Notstopdistanz (sₛₜₒₚ(min)I, sₛₜₒₚ(min)II) ermittelt,
∘ feststellt, ob die momentane Effektivdistanz (di) geringer oder gleich ist wie die momentane Minimal-Notstopdistanz (sₛₜₒₚ(min)I, sₛₜₒₚ(min)II), um dann die Kabinenbremse jeder bewegten Aufzugskabine (A1, A2) auszulösen.

2. Verfahren nach Anspruch 1,
**dadurch gekennzeichnet, dass**
die Notstop-Kriterien unter Berücksichtigung der momentanen Bewegungszustände der Aufzugskabinen (A1, A2) ermittelt werden.

3. Verfahren nach Anspruch 1 oder 2,
**dadurch gekennzeichnet, dass**
das Kontrollsystem die Relativgeschwindigkeit (vi(rel)) der Aufzugskabinen (A1, A2) erfasst, indem eine Rotationsfrequenz (ωi) einer an der oberen Aufzugskabine (A1) befestigten Rolle (30) erfasst wird, auf die ein flexibles Tragelement (24), dessen abgewickelte Länge im Wesentlichen der kritischen Minimaldistanz (d0) entspricht, aufgewickelt wird, wenn ein Beschwerungskörper (23) beim Unterschreiten der Minimaldistanz (d0) auf die untere Aufzugskabine (A2) auftrifft und hierbei die Rolle (30) zur Rotation freigibt.

4. Verfahren nach Anspruch 3,
**dadurch gekennzeichnet, dass**
- eine vom Beschwerungskörper (23) auf das Tragelement (24) ausgeübte Zugkraft (G) die Rolle (30) gegen ihre Rotation sichert, bevor der Beschwerungskörper (23) auf die untere Aufzugskabine auftrifft (A2), und dass
- die Rolle (30) zur Rotation freigegeben wird, wenn die vom Beschwerungskörper (23) auf das Tragelement (24) ausgeübte Zugkraft (G) beim Auftreffen des Beschwerungskörpers (23) auf die untere Aufzugskabine (A2) wegfällt.

5. Aufzugsanlage (10) mit mindestens einer oberen Aufzugskabine (A1) und einer unteren Aufzugskabine (A2), die im Normalbetrieb der Aufzugsanlage (10) unabhängig voneinander in einem gemeinsamen Schacht (11) vertikal bewegbar sind, wobei
- die obere Aufzugskabine (A1) ein erstes Antriebs- und Bremssystem mit einer ersten Haltebremse aufweist, und
- die untere Aufzugskabine (A2) ein zweites Antriebs- und Bremssystem mit einer zweiten Haltebremse aufweist, und wobei
- ein Auffahr-Schutzsystem (20) vorgesehen ist, durch welches eine Auslösung der Haltebremsen einleitbar ist, wenn eine momentane Distanz (di) zwischen den Aufzugskabinen (A1, A2) geringer ist als eine kritische Minimaldistanz (d0), wobei ein Notstop-System (21) vorgesehen ist,
- mit einem Kontrollsystem, durch welches der momentane Bewegungszustand der Aufzugskabinen (A1, A2) bei einem weiteren Unterschreiten der Minimaldistanz (d0) nach dem Auslösen der Haltebremsen feststellbar und Notstop-Kriterien ermittelbar sind,
- mit einer ersten Kabinenbremse für die obere Aufzugskabine (A1) und einer zweiten Kabinenbremse für die untere Aufzugskabine (A2), wobei eine oder beide Kabinenbremsen auslösbar sind, wenn die Notstop-Kriterien erfüllt sind,
**dadurch gekennzeichnet, dass**
das Kontrollsystem zum Feststellen des momentanen Bewegungszustandes der Aufzugskabinen (A1, A2) nach dem Auslösen der Haltebremsen aufweist:
- Mittel zum Bestimmen der momentanen Effektivdistanz (di) zwischen den Aufzugskabinen (A1, A2),
- Mittel zum Bestimmen der Relativgeschwindigkeit (vi(rel)) der Aufzugskabinen (A1, A2),
- Mittel zum Bestimmen der Minimal-Stopdistanz der Aufzugskabinen (A1, A2) unter Berücksichtigung der Relativgeschwindigkeit der Aufzugskabinen (A1, A2),
- Mittel zum Vergleichen der momentanen Minimal-Stopdistanz mit der momentanen Effektivdistanz, und
- Mittel zum Auslösen der Kabinenbremse jeder bewegten Aufzugskabine (A1, A2), wenn die Effektiv-Distanz geringer oder gleich der Minimal-Stopdistanz ist.

6. Aufzugsanlage (10) nach Anspruch 5,
**dadurch gekennzeichnet, dass**
die Mittel zum Bestimmen der Relativgeschwindigkeit und der Effektivdistanz der Auszugskabinen (A1, A2) aufweisen
- ein flexibles Tragelement (24),
∘ mit einem ersten Ende, das an einer Rolle (30) fixiert und auf diese Rolle (30) aufwickelbar ist, und
∘ mit einem zweiten Ende, an dem ein Beschwerungskörper (23) befestigt ist,
wobei die Länge des flexiblen Tragelementes zusammen mit dem Beschwerungskörper (23) der kritischen Minimaldistanz entspricht, und wobei
- die Rolle (30)
∘ drehbar an der oberen Aufzugskabine (A1) befestigt ist,
∘ einen inneren Energiespeicher (31) umfasst, durch den eine Wickelkraft auf die Rolle (30) ausübbar ist, durch welchen sie in Rotation versetzbar ist,
∘ mit Mitteln (32) zum Erfassen ihrer Rotationsfrequenz gekoppelt ist,
∘ durch eine vom Beschwerungskörper (23) auf das Tragelement (24) ausgeübte Zugkraft gegen Rotation blockiert ist, wenn die Distanz zwischen den Aufzugskabinen (A1, A2) grösser ist als die kritische Minimaldistanz, und
∘ unter der Wickelkraft rotiert, wenn der Beschwerungskörper (23) auf der unteren Aufzugskabine (A2) aufgetroffen ist,
- und mit Mittel zum Berechnen der Relativgeschwindigkeit und der Effektivdistanz aus der Rotationsfrequenz der Rolle (30).

7. Aufzugsanlage nach Anspruch 5,
**dadurch gekennzeichnet, dass**
das Auffahr-Schutzsystem (20) aufweist
- einen ersten Sicherheitskreis mit einem ersten elektro-mechanischen Schaltmechanismus (21) an der ersten Aufzugskabine (A1), durch den die Haltebremse der ersten Aufzugskabine (A1) auslösbar ist,
- einen zweiten Sicherheitskreis mit einem zweiten elektro-mechanischen Schaltmechanismus (22) an der zweiten Aufzugskabine (A2), durch den die Haltebremse der zweiten Aufzugskabine (A2) auslösbar ist,
wobei der erste Schaltmechanismus (21)
- das Tragelement und den Beschwerungskörper (23) aufweist,
- unter dem Gewicht des Beschwerungskörpers (23) in einer Fahrstellung gehalten ist und durch den
- nach Auftreffen des Beschwerungskörpers (23) die erste Haltebremse aktivierbar ist, und
wobei der zweite Schaltmechanismus (22)
- unterhalb des Beschwerungskörpers (23) angeordnet ist,
- vor dem Auftreffen des letzteren in einer Fahrstellung gehalten ist und durch den
- nach Auftreffen des Beschwerungskörpers (23) die zweite Haltebremse aktivierbar ist.

## Claims

1. Method of preventing collision of two lift cages (A1, A2), which move substantially independently of one another in a common shaft (11), of a lift installation (10), wherein a collision protection system (20) triggers a retardation of each moved lift cage (A1, A2) by a stopping brake when an effective distance (di) between the lift cages (A1, A2) falls below a critical minimum distance (dk), wherein after triggering of the stopping brake an emergency stop system (21)
- ascertains, by means of a control system, instantaneous movement states of the cages (A1, A2) and
- triggers, by means of cage brakes associated with the lift cages (A1, A2), an additional retardation of one or both lift cages (A1, A2) when the movement state thereof fulfils definable emergency stop criteria,
**characterised in that** the control system for ascertaining the instantaneous movement states of the lift cages (A1, A2) repeatedly
- detects the instantaneous relative speed (vi(rel)) of the lift cages (A1, A2) and
- with consideration of the instantaneous relative speed (vi(rel))
- ascertains the instantaneous effective distance (di) between the lift cages (A1, A2),
- ascertains as emergency stop criteria an instantaneous minimum emergency stopping distance (sstop(min) I, sstop(min) II) and
- ascertains whether the instantaneous effective distance (di) is smaller than or equal to the instantaneous minimum stopping distance (sstop(min) I, sstop(min) II) so as to then trigger the cage brake of each moved lift cage (a1, a2).

2. Method according to claim 1, **characterised in that** the emergency stop criteria are ascertained with consideration of the instantaneous movement states of the lift cages (A1, A2).

3. Method according to claim 1 or 2, **characterised in that** the control system detects the relative speed (vi(rel)) of the lift cages (A1, A2) **in that** a rotational frequency (ωi) of a roller (30) is detected, which is fastened to the upper lift cage (A1) and on which is wound up a flexible support element (24) having an unwound length substantially corresponding with the critical minimum distance (d0), when on falling below of the minimum distance (d0) a weighting body (23) impinges on the lower lift cage (A2) and **in that** case releases the roller (30) for rotation.

4. Method according to claim 3, **characterised in that**
- a tension force (G) exerted by the weighting body (23) on the support element (24) secures the roller (30) against rotation thereof before the weighting body (23) impinges on the lower lift cage (A2) and
- the roller (30) is released for rotation when the tension force (G) exerted by the weighting body (23) on the support element (24) ceases when the weighting body (23) impinges on the lower lift cage (A2).

5. Lift installation (10) with at least one upper lift cage (A1) and at least one lower lift cage (A2), which in normal operation of the lift installation (10) are vertically movable independently of one another in a common shaft (11), wherein
- the upper lift cage (A1) has a first driving and braking system with a first stopping brake and
- the lower lift cage (2) has a second driving and braking system with a second stopping brake and wherein
- a collision protection system (20) is provided, by which triggering of the stopping brakes can be initiated when an instantaneous distance (di) between the lift cages (A1, A2) is less than a critical minimum distance (d0), wherein an emergency stop system (21) is provided
- with a control system by which the instantaneous movement state of the lift cages (A1, A2) is detectable in the case of a further falling below of the minimum distance (d0) after triggering of the stopping brakes and emergency stop criteria are ascertainable and
- with a first cage brake for the upper lift cage (A1) and a second cage brake for the lower lift cage (A2), wherein one or both cage brakes can be triggered when the emergency stop criteria are fulfilled,
**characterised in that** the control system for detecting the instantaneous movement state of the lift cages (A1, A2) after triggering of the holding brakes comprises:
- means for determining the instantaneous effective distance (di) between the lift cages (a1, a2),
- means for determining the relative speed (bi(rel)) of the lift cages (A1, A2),
- means for determining the minimum stopping distance of the lift cages (A1, A2) with consideration of the relative speed of the lift cages (A1, A2),
- means for comparing the instantaneous minimum stopping distance with the instantaneous effective distance and
- means for triggering the cage brake of each moved lift cage (A1, A2) when the effective distance is less than or equal to the minimum stopping distance.

6. Lift system (10) according to claim 5, **characterised in that** the means for determining the relative speed and the effective distance of the lift cages (A1, A2) comprise
- a flexible support element (24)
- with a first end which is fixed to a roller (30) and can be wound up on this roller (30) and
- with a second end to which a weighting body (23) is fastened,
wherein the length of the flexible support element together with the weighting body (23) corresponds with the critical minimum distance, and wherein
- the roller (30)
- is rotatably fastened to the upper lift cage (A1),
- comprises an internal energy store (31) by which a winding force can be exerted on the roller (30) by which the roller can be set into rotation,
- is coupled with means (32) for detecting its rotational frequency,
- is blocked against rotation by a tension force, which is exerted by the weighting body (23) on the support element (24), when the distance between the lift cages (A1, A2) is greater than the critical minimum distance and
- rotates under the winding force when the weighting body (23) has impinged on the lower lift cage (A2),
- and with means for calculating the relative speed and the effective distance from the rotational frequency of the roller (30).

7. Lift system (10) according to claim 5, **characterised in that** the collision protection system (20) comprises:
- a first safety circuit with a first electromechanical switching mechanism (21), by which the stopping brake of the first lift cage (A1) can be triggered, at the first lift cage (A1) and
- a second safety circuit with a second electromechanical switching mechanism (22), by which the stopping brake of the second lift cage (A2) can be triggered, at the second lift cage (A2),
wherein the first switching mechanism (21)
- comprises the support element and the weighting body (23),
- is held under the weight of the weighting body (23) in a travel setting and by which
- the first holding brake can be activated after impinging of the weighting body (23), and
wherein the second switching mechanism (22)
- is arranged below the weighting body (23),
- is held in a travel setting before the impinging of the latter and by which
- the second holding brake is activatable after impinging of the weighting body (23).

## Revendications

1. Procédé pour empêcher une collision de deux cabines d'ascenseur (A1, A2) d'une installation d'ascenseur (10) qui se déplacent globalement indépendamment l'une de l'autre dans une gaine commune (11), étant précisé qu'un système anticollision (20) déclenche à l'aide d'un frein d'arrêt un ralentissement de chaque cabine (A1, A2) déplacée, si une distance effective (di) entre les cabines (A1, A2) devient inférieure à une distance minimale critique (dk),
après le déclenchement du frein d'arrêt, un système d'arrêt d'urgence (21)
- déterminant à l'aide d'un système de contrôle les états de déplacement momentanés des cabines (A1, A2), et
- déclenchant à l'aide de freins de cabine associés aux cabines (A1, A2) un ralentissement supplémentaire d'une cabine ou des deux cabines (A1, A2) si leur état de déplacement satisfait à des critères d'arrêt d'urgence aptes à être définis,
**caractérisé en ce que** le système de contrôle, pour déterminer les états de déplacement momentanés des cabines d'ascenseur (A1, A2), détecte à plusieurs reprises
- la vitesse relative momentanée (vi(rel)) des cabines (A1, A2),
- en tenant compte de la vitesse relative momentanée (vi(rel))
∘ détermine la distance effective momentanée (di) entre les cabines (A1, A2), et
∘ détermine comme critères d'arrêt d'urgence une distance d'arrêt d'urgence minimale momentanée (sstop(min)I, sstop(min)II),
∘ constate que la distance effective momentanée (di) est ou non inférieure ou égale à la distance d'arrêt d'urgence minimale momentanée (sstop(min)I, sstop(min)II), afin de déclencher alors le frein de cabine de chaque cabine (A1, A2) déplacée.

2. Procédé selon la revendication 1, **caractérisé en ce que** les critères d'arrêt d'urgence sont déterminés compte tenu des états de déplacement momentanés des cabines d'ascenseur (A1, A2).

3. Procédé selon la revendication 1 ou 2, **caractérisé en ce que** le système de contrôle détecte la vitesse relative (vi(rel)) des cabines d'ascenseur (A1, A2) en détectant une fréquence de rotation (ωi) d'une poulie (30), fixée à la cabine supérieure (A1), sur laquelle s'enroule un élément porteur flexible (24) dont la longueur déroulée correspond globalement à la distance minimale critique (d0), si un corps alourdissant (23), quand la distance effective (di) devient inférieure à la distance minimale (d0), heurte la cabine inférieure (A2), et permet ainsi une rotation de la poulie (30).

4. Procédé selon la revendication 3, **caractérisé**
- **en ce qu'**une force de traction (G) exercée par le corps alourdissant (23) sur l'élément porteur (24) bloque la poulie (30) à l'encontre d'une rotation avant que ledit corps alourdissant (23) ne heurte la cabine inférieure (A2), et
- **en ce que** la poulie (30) est autorisée à tourner si la force de traction (G) exercée par le corps alourdissant (23) sur l'élément porteur (24) est supprimée lorsque le corps alourdissant (23) heurte la cabine inférieure (A2).

5. Installation d'ascenseur (10) avec au moins une cabine d'ascenseur supérieure (A1) et une cabine d'ascenseur inférieure (A2) qui, lors du fonctionnement normal de ladite installation (10), sont aptes à être déplacées verticalement dans une gaine commune (11) indépendamment l'une de l'autre, étant précisé
- que la cabine supérieure (A1) comporte un premier système d'entraînement et de freinage avec un premier frein d'arrêt, et
- que la cabine inférieure (A2) comporte un second système d'entraînement et de freinage avec un second frein d'arrêt, et étant précisé
- qu'il est prévu un système anticollision (20) grâce auquel peut être amorcé le déclenchement des freins d'arrêt si une distance momentanée (di) entre les cabines (A1, A2) est inférieure à une distance minimale critique (d0),
un système d'arrêt d'urgence (21) étant prévu,
- avec un système de contrôle grâce auquel l'état de déplacement momentané des cabines (A1, A2) lorsque la distance effective (di) devient encore plus inférieure à la distance minimale (d0) après le déclenchement des freins d'arrêt peut être constaté et des critères d'arrêt d'urgence peuvent être déterminés,
- avec un premier frein de cabine pour la cabine supérieure (A1) et un second frein de cabine pour la cabine inférieure (A2), étant précisé qu'un frein de cabine ou les deux freins de cabine sont aptes à être déclenchés en présence des critères d'arrêt d'urgence, **caractérisée en ce que** le système de contrôle, pour constater l'état de déplacement momentané des cabines d'ascenseur (A1, A2) après le déclenchement des freins d'arrêt, comporte :
- des moyens pour définir la distance effective momentanée (di) entre les cabines (A1, A2),
- des moyens pour définir la vitesse relative (vi(rel)) des cabines (A1, A2),
- des moyens pour définir la distance d'arrêt minimale des cabines (A1, A2) en tenant compte de la vitesse relative des cabines (A1, A2),
- des moyens pour comparer la distance d'arrêt minimale momentanée à la distance effective momentanée, et
- des moyens pour déclencher le frein de cabine de chaque cabine (A1, A2) déplacée, si la distance effective est inférieure ou égale à la distance d'arrêt minimale.

6. Installation d'ascenseur (10) selon la revendication 5, **caractérisée en ce que** les moyens pour définir la vitesse relative et la distance effective des cabines (A1, A2) comportent :
- un élément porteur flexible (24),
∘ avec une première extrémité qui est fixée à une poulie (30) et qui est apte à être enroulée sur cette poulie (30), et
∘ avec une seconde extrémité à laquelle est fixé un corps alourdissant (23), étant précisé que la longueur de l'élément porteur flexible avec le corps alourdissant (23) correspond à la distance minimale critique, et que
- la poulie (30)
∘ est montée en rotation sur la cabine supérieure (A1),
∘ comprend un accumulateur d'énergie interne (31) grâce auquel est exercée sur la poulie (30) une force d'enroulement apte à la faire tourner,
∘ est accouplée à des moyens (32) pour détecter sa fréquence de rotation,
∘ est bloquée à l'encontre d'une rotation par une force de traction exercée par le corps alourdissant (23) sur l'élément porteur (24) si la distance entre les cabines (A1, A2) est supérieure à la distance minimale critique, et
∘ tourne sous l'action de la force d'enroulement si le corps alourdissant (23) a heurté la cabine inférieure (A2),
- et des moyens pour calculer la vitesse relative et la distance effective à partir de la fréquence de rotation de la poulie (30).

7. Installation d'ascenseur selon la revendication 5, **caractérisée en ce que** le système anticollision (20) comporte
- un premier circuit de sécurité avec un premier mécanisme de commutation électromécanique (21) sur la première cabine d'ascenseur (A1), grâce auquel le frein d'arrêt de la première cabine (A1) peut être déclenché,
- un second circuit de sécurité avec un second mécanisme de commutation électromécanique (22) sur la seconde cabine (A2), grâce auquel le frein d'arrêt de la seconde cabine (A2) peut être déclenché,
étant précisé que le premier mécanisme de commutation (21)
- comporte l'élément porteur et le corps alourdissant (23),
- est maintenu dans une position de marche, sous le poids du corps alourdissant (23), et grâce auquel
- le premier frein d'arrêt peut être activé après la collision du corps alourdissant (23), et
étant précisé que le second mécanisme de commutation (22)
- est disposé sous le corps alourdissant (23),
- est maintenu dans une position de marche avant la collision de ce dernier, et grâce auquel
- le second frein d'arrêt est apte à être activé après la collision du corps alourdissant (23).
